# EUROPÄISCHE PATENTSCHRIFT

(11) **EP 1 161 173 B1**
(45) Veröffentlichungstag und Bekanntmachung des Hinweises auf die Patenterteilung: **24.09.2003**
(21) Anmeldenummer: 00912541.0
(22) Anmeldetag: 03.03.2000
(51) Int. Cl.: A47L 13/22

(54) **RUCKSACK-AUFTRAGEGERÄT**
RUCKSACK APPLICATOR DEVICE
APPAREIL APPLICATEUR PORTABLE SUR LE DOS

(30) Priorität: 12.03.1999 DE 19911131
(43) Veröffentlichungstag der Anmeldung: 12.12.2001
(62) Teilanmeldung aus: 03014976.9
(73) Patentinhaber: Ecolab Inc., St. Paul, MN 55102-1390 (US)
(72) Erfinder: FERNSCHILD, Hans-Leo, D-41352 Korschenbroich (DE); FAUBEL, Heiko, D-42929 Wermelskirchen (DE); ROGMANN, Karl-Heinz, D-40880 Ratingen (DE); LENZ, Ulrike, D-40764 Langenfeld (DE)
(74) Vertreter: Gesthuysen, von Rohr & Eggert
(86) Internationale Anmeldenummer: EP0001832
(87) Internationale Veröffentlichungsnummer: WO00054647

(56) Entgegenhaltungen:
- FR-A- 2 639 818
- GB-A- 2 178 303
- US-A- 2 083 039
- US-A- 4 152 084
- US-A- 4 971 471

## Beschreibung

Die Erfindung betrifft eine Vorrichtung zum Auftragen fließfähiger Medien auf eine Fläche, nach dem Oberbegriff des unabhängigen Anspruchs 1.

Solche Vorrichtung ist aus Dokument US-A-4152084 bekannt.

Im Stand der Technik wird bei Reinigungs- und Pflegemaßnahmen das Reinigungs-, Desinfektions- oder Pflegemittel aus einem entsprechenden Produktgebinde direkt auf die bevorzugt glatte, ebene oder leicht geneigte Fläche, beispielsweise den Boden, geschüttet. Das Mittel kann aber auch in einem Behälter verdünnt werden und als verdünnte Anwendungslösung auf den Boden geschüttet werden. Beispielhaft für die bisherige Arbeitsweise wird hier ein Dispersionsauftrag kurz beschrieben.

Zum Aufschütten der Dispersion muß sich die Arbeitskraft in ständigem Wechsel tief beugen, um die Dispersion auf den Boden zu schütten, und den Oberkörper stark nach vorne neigen und gleichzeitig verdrehen, um das Produkt gleichmäßig zu verteilen. Bei dieser Vorgehensweise kann immer nur ein Teilbereich der Fläche bearbeitet werden, bis die aufgeschüttete Menge verarbeitet ist. Häufig wird diese Arbeit auch von zwei Personen durchgeführt, von denen eine die Dispersion auf den jeweils zu bearbeitenden Bereich aufschüttet und die andere die Dispersion gleichmäßig verteilt. In jedem Falle erfolgt ein ständiger, zeitaufwendiger und ermüdender Wechsel zwischen den verschiedenen Arbeitsvorgängen. Ein kontinuierliches Arbeiten, das eine wesentliche Voraussetzung für die gleichbleibende Qualität des Auftrags ist, ist dabei nicht möglich. Bekannt sind im Stand der Technik Auftragvorrichtungen, bei denen die Medien in den Behältern unter Druck gesetzt und aus dem Behälter geleitet werden. Dabei wird die Durchflußmenge und die Fließgeschwindigkeit beeinflußt und beim Druckabbau im Behälter reduziert, so daß ein längeres kontinuierliches und gleichmäßiges, ansatzfreies Arbeiten nicht möglich ist.

Im Stand der Technik sind auch eingangs beschriebene Vorrichtungen bekannt, beispielsweise in der DE 39 05 760 A1. Dabei sind die Behälter am Stiel des Wisch- oder Auftragegerätes angebracht. Damit ist es zwar möglich, zumindest einen Teil der Schwierigkeiten der beschriebenen Arbeitsweise zu vermindern. Jedoch wird gleichzeitig die Handhabung des Wisch- oder Auftragegerätes ganz erheblich erschwert, da die Anbringung des Behälters am Handhabungsstiel sehr ungünstige und laufend sich ändernde Schwerpunktverhältnisse bedingt. Außerdem ist bei dieser Anbringung die Größe und die Form des Behälters stark begrenzt oder eingeengt und das Wechseln und Nach- oder Wiederbefüllen des Behälters sehr umständlich und erschwert, so daß der Einsatz handelsüblicher Gebinde kaum oder nur sehr schwer möglich ist.

Der Erfindung liegt das technische Problem zugrunde, die eingangs beschriebene Vorrichtung so weiterzuentwickeln, daß die Nachteile vermieden und auf einfache und kostengünstige Weise eine ein kontinuierliches Bearbeiten möglichst großer Flächen ermöglichende Vorrichtung geschaffen wird.

Dieses Problem wird durch die Merkmale des kennzeichnenden Teils des unabhängigen Anspruchs 1 gelöst.

Diese Vorrichtung hat den Vorteil, daß auch größere Mengen der aufzutragenden fließfähigen Medien von der Bedienungsperson mitgeführt werden können, da ihre Anordnung auf dem Rücken der Bedienungsperson die Arbeiten beim Auftragen nicht behindert oder beeinträchtigt und dadurch auch größere Flächen kontinuierlich und ansatzfrei von einer Bedienungsperson bearbeitet werden können. Weiterhin ist von Vorteil, daß der Behälter in einfacher Weise nach- oder wiederbefüllt werden kann, ohne daß dazu der Schlauchadapter von der Austrittsöffnung entfernt werden müßte. Weiterhin ist es in vorteilhafter Weise möglich, bei Beendigung eines Bearbeitungsabschnittes den Rest des nicht verbrauchten Mediums im Behälter zu belassen, wenn die Austrittsöffnung nach Entfernen des Schlauchadapters durch einen Verschlußdeckel verschlossen wird.

Bei der vorgeschlagenen Vorrichtung können zwei verschiedene Behältertypen benutzt werden. Dazu weisen einmal in einer speziellen Ausführungsform die Behälter Kupplungselemente auf, die auf die Schnellkupplungseinrichtung der Montageplatte abgestimmt sind. In einer anderen Ausführungsform sind die auf die Schnellkupplungseinrichtung der Montageplatte abgestimmten Kupplungselemente an einer Gebindeaufnahme vorgesehen. In dieser Gebindeaufnahme können handelsübliche Produktgebinde eingesetzt und somit mit Hilfe der Gebindeaufnahme auf dem Rücken der Bedienungsperson mitgeführt werden. Weist der Behälter die Kupplungselemente auf, so ist dieser als Universalbehälter geeignet, in den die entsprechenden Medien aus den handelsüblichen Produktgebinden eingefüllt werden.

Besonders vorteilhaft ist eine Ausführungsform, bei der der Schlauchadapter ein auf den Anschlußstutzen der Austrittsöffnung abgestimmtes Verschlußsystem, beispielsweise einen Schraub- oder Bayonettverschluß aufweist. Zweckmäßig wird das Verschlußsystem so ausgeführt, daß es auf den Verschluß handelsüblicher Gebinde paßt, so daß derselbe Schlauchadapter sowohl auf die Austrittsöffnung des Universalbehälters als auch auf die Austrittsöffnung des Produktgebindes aufgesetzt werden kann. Vorteilhaft weist der Schlauchadapter ein Entlüftungselement auf, so daß der Behälter keine separate Entlüftungsvorrichtung zum Druckausgleich benötigt und der Behälter beim Ende des Bearbeitungsvorganges nach Entfernung des Schlauchadapters direkt in druckausgeglichenem Zustand wieder durch die Verschlußkappe verschlossen werden kann.

In einer vorteilhaften Ausführungsform weist der Universalbehälter eine Einfüllöffnung auf, die in Form und/oder Größe für die Einfüllung der Medien ohne Trichter oder ähnliches Mittel geeignet ist und die durch einen Verschlußdeckel verschließbar ist. Dadurch ist es möglich, das Medium nach Verbrauch der ursprünglich eingefüllten Menge nachzufüllen, ohne den Behälter wechseln zu müssen oder den Schlauchadapter beziehungsweise die Leitung zur Fortführung des Mediums zum Leitungsaustritt zu entfernen. Dadurch, daß Universalbehälter und Gebindeaufnahme beide gleichartige Kupplungselemente aufweisen, die auf die Schnellkupplungseinrichtung der Montageplatte abgestimmt sind, ist es überdies möglich, schnell und einfach den Universalbehälter gegen eine Gebindeaufnahme mit handelsüblichem Produktgebinde auszutauschen und umgekehrt.

In einer besonderen Ausführungsform weist der Universalbehälter eine Füllstandsmarkierung auf, die den Füllstand für ein Lösungsmittel, zum Beispiel Wasser, angibt, wobei die diesem Füllstand entsprechende Lösungsmittelmenge so zu bemessen ist, daß sie mit einer vorbestimmten Konzentratmenge, die eine für das jeweilige Medium vorgeschriebene und vorteilhafte Konzentration oder Verdünnung gewährleistet. Dadurch ist es möglich, daß die Bedienungsperson zum Beispiel für wasserlösliche Konzentrate nur die entsprechende Konzentratgrundmenge in einer Dosierpatrone oder einem sonstigen Dosierbehälter mitführen muß und dann an jedem im zu bearbeitenden Objekt vorhandenen Wasseranschluß eine neue Behälterfüllung in der gewünschten Konzentration zubereiten kann. Wenn die Nachfüllpatrone oder ein sonstiger Dosierbehälter einen speziellen Verschluß aufweisen, wird eine gesonderte Anschlußeinrichtung für diesen Verschluß zweckmäßigerweise im Verschlußdeckel der Einfüllöffnung vorgesehen.

Damit das Produkt oder Medium beim Ausfließen aus dem Leitungsaustritt nicht bei zu großer Fallhöhe spritzt oder sich bei zu geringem Abstand von der zu bearbeitenden Fläche mit dem Wisch- oder Auftragegerät überschneidet, ist die Austrittsöffnung in einem auf das Produkt oder Medium und dessen Konsistenz abgestimmten Abstand über der Fläche angeordnet.

Das Dosierventil zur Durchflußregulierung des Produkts ist zweckmäßig zwischen Schlauch- Schnellkupplung und dem Austritt der Leitung an oder bei dem Wischoder Auftragegerät angeordnet, damit nach Entfernen der Leitung beziehungsweise des Schlauchs vom Schlauchadapter die in der Leitung befindliche Menge noch in der gewünschten Durchflußrate aufgetragen werden kann. Dabei ist es vorteilhaft, wenn die Schlauch- Schnellkupplung einen Nachlaufschutz aufweist, der beispielsweise federbelastet oder durch eine Kugel oder sonstwie die Verbindung zum Behälter verschließt, so daß auch ohne Betätigung der Absperreinrichtung nach Entfernen des Schlauchs/ oder der Leitung kein Produkt mehr aus dem Behälter nachfließt.

Die vorgeschlagene Vorrichtung ermöglicht eine einfache und ergonomisch günstige Handhabung für eine breitgefächerte Anwendungspalette bei hoher Flächenleistung und geringem Verbrauch an Produkt/ Medien. Produktverlust wird weitgehend vermieden, da handelsübliche Produktgebinde eingesetzt werden können und bei Gebindewechsel oder Reinigung der Vorrichtung nur geringe Produktreste (Entsorgung) anfallen, da Produktreste normalerweise im verschlossenen Gebinde bleiben können.

Die beschriebenen und weitere Vorteile werden anschaulich verdeutlicht bei der Beschreibung von Ausführungsbeispielen, die in beigefügter Zeichnung dargestellt sind. Darin zeigt
- Fig.1: eine Bedienungsperson bei der Handhabung einer erfindungsgemäßen Vorrichtung;
- Fig.2: eine Rückentragevorrichtung;
- Fig.3: eine Gebindeaufnahme mit Kupplungselementen;
- Fig.4: eine Rückentrageeinrichtung mit angekuppelter Gebindeaufnahme;
- Fig.5: eine Rückentrageeinrichtung mit angekuppelter Gebindeaufnahme und darin eingesetztem Produktgebinde;
- Fig.6: einen Schlauchadapter, der an der Austrittsöffnung des Behälters angeschlossen ist, gemäß dem Detail IV in Fig.5;
- Fig.7: einen Universalbehälter mit Kupplungselementen in perspektivischer Darstellung.

In Fig. 1 ist eine Bedienungsperson dargestellt, die eine erfindungsgemäße Vorrichtung betätigt. Dabei trägt sie in einer Rückentrageeinrichtung mit Trageund Feststellgurten 8 eine daran angebrachte Montageplatte 9, auf der ein Behälter angekuppelt ist. Deutlich ist am oberen Ende des Behälters 1 eine Einfüllöffnung 3 und am unteren Ende eine Austrittsöffnung 2 zu erkennen, an deren Anschlußstutzen ein Schlauchadapter 11 angeschlossen ist. Vom Schlauchadapter 11 führt eine Leitung/ Schlauch 6 zu einem am Handhabungsstiel 4 angebrachten Dosierventil 22, mit dem der Durchfluß des Produktes/ Mediums geregelt werden kann. Vom Dosierventil 22 läuft die Leitung 6 entlang des Stiels 4 bis zu einer oberhalb des Bodens angeordneten Austrittsöffnung 7. Am Stiel 4 ist ein Wisch- oder Auftragegerät 5 befestigt. Aus der Austrittsöffnung 7 tritt das Produkt aus und wird aus definierter Höhe nahe beim Wisch- oder Auftragegerät 5 auf den Boden aufgetragen und dann mit dem Wisch- oder Auftragegerät 5 verteilt.

In Fig.2 ist eine Rückentrageeinrichtung dargestellt, die aus Trage- und Feststellgurten 8 und daran angebrachter Montageplatte 9 besteht, auf der ein Einhakelement 20 und ein Festklemmelement 21 befestigt sind, die die Schnellkupplungseinrichtung bilden. In Fig.3 ist eine Gebindeaufnahme 16 mit daran angebrachtem Klammerelement 14 und Einsteckelement 15 dargestellt, die die Kupplungselemente bilden, mit denen die Gebindeaufnahme 16 auf der Montageplatte 9 angekoppelt wird.

In Fig.4 ist eine Rückentrageeinrichtung mit Trage- und Feststellgurten 8 und daran angebrachter Montageplatte 9 und daran angekuppelter Gebindeaufnahme 16 dargestellt. Dabei ist das Einhakelement 20 derart in das Klammerelement 14 eingesteckt, daß es darin festgelegt ist. Das Einsteckelement 15 ist in die Festklemmelemente 21 eingesteckt, so daß die Gebindeaufnahme 16 fest auf der Montageplatte 9 angekoppelt ist. Die Gebindeaufnahme 16 weist in montierter Position am unteren Ende eine Einschnürung auf, durch die ein Produktgebinde/ Behälter 1 sicher gehalten wird, wie dies in Fig.5 anschaulich dargestellt ist.

In Fig.5 ist die bestückte Rückentrageeinrichtung mit in die Gebindeaufnahme 16 eingesetztem Produktgebinde/ Behälter 1 dargestellt, an dessen Austrittsöffnung ein Schlauchadapter 11 angeschlossen ist, dargestellt. Der Ausschnitt VI ist in Fig.6 vergrößert dargestellt, wobei deutlich zu erkennen ist, daß ein Schlauchadapter 11 auf dem Anschlußstutzen der Austrittsöffnung 2 des Behälters 1 angeordnet ist. Der Schlauchadapter 11 weist eine Absperreinrichtung 12 und darunter eine Schlauch- Schnellkupplung 13 auf, womit ein Schlauch/ eine Leitung 6 am Behälter 1 schnell, einfach und sicher angeschlossen werden kann. Im Schlauchadapter 11 ist ein Entlüftungselement 17 angeordnet, das mit einem außerhalb des Behälters 1 über dessen oberste Stelle geführten Rohr 18 verbunden ist, dessen oberes zur Atmosphäre offene Ende mit einem Einwegelement gegen Auslaufen gesichert ist.

In Fig.7 ist ein Universalbehälter 1 in perspektivischer Ansicht von schräg unten dargestellt, so daß die Austrittsöffnung 2 mit dem Gewinde- Anschlußstutzen sowie die am gegenüberliegenden Ende angeordnete Einfüllöffnung 3 deutlich zu erkennen sind, die mit einem Verschlußdeckel verschlossen ist. Gut erkennbar sind auch die am Universalbehälter 1 befestigten Kupplungselemente, nämlich das Klammerelement 14 und das Einsteckelement 15. Diese sind in gleicher Weise ausgebildet, wie sie weiter oben schon für die Gebindeaufnahme 16 dargestellt und beschrieben wurden. Damit ist es möglich, sowohl den Universalbehälter 1 und alternativ das Produktgebinde 16 mit einem Handgriff an der Montageplatte 9 anzukuppeln und bei Bedarf den Universalbehälter gegen ein in einer Gebindeaufnahme 16 angeordnetes Produktgebinde/ Behälter 1 auszutauschen und umgekehrt. Damit ist eine hohe Flexibilität in der Anwendung der Vorrichtung gegeben.

### Bezugszeichen-Liste

- 1: Behälter
- 2: Austrittsöffnung
- 3: Einfüllöffnung
- 4: Stiel
- 5: Wisch- oder Auftragegerät
- 6: Leitung / Schlauch
- 7: Austritt
- 8: Feststell- oder Haltegurte
- 9: Montageplatte
- 11: Schlauchadapter
- 12: Absperreinrichtung
- 13: Schlauch-Schnellkupplung
- 14: Klammerelement
- 15: Einsteckelement
- 16: Gebindeaufnahme
- 17: Entlüftungselement
- 18: Entlüftungsrohr
- 19: Verschlußdeckel / Einfüllöffnung
- 20: Einhakelement
- 21: Festklemmelement
- 22: Dosierventil
- 23: Verschlußdeckel / Austrittsöffnung

## Patentansprüche

1. Vorrichtung zum Auftragen eines fließfähigen Mediums auf eine Fläche, aufweisend
- einen oberhalb der Fläche angeordneten belüftbaren Behälter (1) für das Medium mit mindestens einer Öffnung (2, 3),
- ein an einem Stiel (4) angebrachtes Wisch- oder Auftragegerät (5),
- eine absperr- und durchflußregelbare Leitung (6) für die Fortleitung des Mediums vom Behälter (1) zu einem Austritt an oder bei dem Wisch- oder Auftragegerät (5),
- eine Rückentrageeinrichtung mit Trage- und Feststellgurten (8) und einer daran angebrachten Montageplatte (9) für den Behälter (1),
- wobei der Behälter (1) am unteren Ende eine wiederverschließbare Austrittsöffnung (2) mit einem Anschlussstutzen aufweist,
**dadurch gekennzeichnet,**
- **dass** die Fortleitung des Mediums vom Behälter (1) schwerkraftbedingt ist,
- **dass** der Behälter (1) einen am Anschlussstutzen der Austrittsöffnung (2) anschließbaren Schlauchadapter (11) mit einer Schlauch-Schnellkupplung (13) mit einer Nachlaufschutzeinrichtung aufweist,
- **dass** der Schlauchadapter (11) ein Belüftungselement (17) aufweist, das mit einem außerhalb des Behälters (1) über dessen oberste Stelle geführten Rohr (18) verbunden ist, dessen oberes zur Atmosphäre offenes Ende mit einem Einwegelement gegen Auslaufen gesichert ist.

2. Vorrichtung nach Anspruch 1,
**dadurch gekennzeichnet,**
**dass** die Montageplatte (9) eine Schnellkupplungseinrichtung für den Behälter (1) und der Behälter (1) auf die Schnellkupplungseinrichtung der Montageplatte abgestimmte Kupplungselemente (14, 15) aufweist.

3. Vorrichtung nach Anspruch 1,
**dadurch gekennzeichnet,**
**dass** eine Gebindeaufnahme (16) vorgesehen ist, die auf die Schnellkupplungseinrichtung der Montageplatte (9) abgestimmte Kupplungselemente (14, 15) aufweist.

4. Vorrichtung nach einem der vorhergehenden Ansprüche,
**dadurch gekennzeichnet,**
**dass** der Schlauchadapter (11) ein auf den Anschlussstutzen abgestimmtes Verschlusssystem, beispielsweise einen Schraub- oder Bajonettverschluss, aufweist.

5. Vorrichtung nach einem der vorhergehenden Ansprüche,
**dadurch gekennzeichnet,**
**dass** am oberen Ende des Behälters (1) eine wiederverschließbare Einfüllöffnung vorgesehen ist, die einen Verschlussdeckel (19) aufweist, und die Form und/oder die Größe der Elnfüllöffnung für die Einfüllung des fließfählgen Mediums ohne Trichter oder ähnliche Hilfsmittel geeignet ist.

6. Vorrichtung nach einem der Ansprüche 2 bis 5,
**dadurch gekennzeichnet,**
**dass** die Schnellkupplungseinrichtung ein Einhakelement (20) und ein Festklemmelement (21) aufweist und dass die Kupplungselemente (14, 15) der Gebindeaufnahme (16) oder des Behälters (1) ein auf das Einhakelement (20) abgestimmtes Klammerelement (14) und auf die Festklemmelemente (21) abgestimmte Einsteckelemente (15) aufweisen.

7. Vorrichtung nach einem der vorhergehenden Ansprüche,
**dadurch gekennzeichnet,**
**dass** der Behälter (1) eine Füllstandsmarkierung und eine gesonderte Anschlusseinrichtung für Nachfüllpatronen oder sonstige Dosierbehälter aufweist.

8. Vorrichtung nach Anspruch 7,
**dadurch gekennzeichnet,**
**dass** die Anschlusseinrichtung im Verschlussdeckel (19) der Einfüllöffnung angeordnet ist

9. Vorrichtung nach einem der vorhergehenden Ansprüche,
**dadurch gekennzeichnet,**
**dass** der Austritt der Leitung (6) in einem vorbestimmten Abstand über der Fläche angeordnet ist

10. Vorrichtung nach einem der vorhergehenden Ansprüche,
**dadurch gekennzeichnet,**
**dass** ein Dosierventil (22) zur Durchflussregulierung zwischen Schlauch-Schnellkupplung (13) und dem Austritt (7) der Leitung (6) an oder bei dem Wisch- oder Auftragegerärt (5) angeordnet ist

## Claims

1. A device for applying a free-flowing medium onto a surface, comprising
- a container (1) for the medium which can be ventilated and is arranged above the surface, wherein said container has at least one opening (2, 3),
- a wiper or applicator device (5) that is arranged on a handle (4),
- a line (6) with a flow regulating and shut-off valve for transporting the medium from the container (1) to an outlet on or near the wiper or applicator (5), and
- a backpack-type unit with carrying and fastening straps (8) and a mounting plate (9) for the container (1) arranged thereon,
- wherein the container (1) has a reclosable outlet opening (2) with a connection piece on its lower end,
**characterized in**
- **that** the transport of the medium out of the container (1) is following gravitational force, in
- **that** the container (1) is provided with a hose adapter (11) that can be connected to the connection piece of the outlet opening (2) and is provided with a rapid-action hose coupling (13) with drip protector, and in
- **that** the hose adapter (11) contains a ventilation element (17) that is connected to a pipe (18) which extends outside the container (1) above its highest point, wherein the upper end of said pipe is open towards the atmosphere and secured against leakage by means of a one-way valve.

2. The device according to Claim 1,
**characterized in that**
the mounting plate (9) contains a rapid-action coupling for the container (1), and **in that** the container (1) is provided with coupling elements (14, 15) that are adapted to the rapid-action coupling of the mounting plate.

3. The device according to Claim 1,
**characterized in that**
a container receptacle (16) is provided which contains coupling elements (14, 15) that are adapted to the rapid-action coupling of the mounting plate (9).

4. The device according to any one of the preceding claims,
**characterized in that**
the hose adapter (11) is provided with a fastening system that is adapted to the connection piece, for example, a screw-type fastener or a bayonet-fastener.

5. The device according to any one of the preceding claims,
**characterized in that**
a reclosable filling opening with a cap (19) is arranged on the upper end of the container (1), and **in that** the shape and/or size of the filling opening is suitable for filling the free-flowing medium into the container without a funnel or similar auxiliary means.

6. The device according to any one of Claims 2 to 5,
**characterized in that**
the rapid-action coupling contains a hook-on element (20) and a clamping element (21), and **in that** the coupling elements (14, 15) of the container receptacle (16) or the container (1) are respectively realized in the form of a clamp element (14) that is adapted to the hook-on element (20) and plug-in elements (15) that are adapted to the clamping elements (21).

7. The device according to any one of the preceding claims,
**characterized in that**
the container (1) is provided with a level indicator and a separate connector for refill cartridges or other metering containers.

8. The device according to Claim 7,
**characterized in that**
the connector is arranged in the cap (19) of the filling opening.

9. The device according to any one of the preceding claims,
**characterized in that**
the outlet of the line (6) is arranged a predetermined distance above the surface.

10. The device according to any one of the preceding claims,
**characterized in that**
a metering valve (22) for regulating the flow of the medium between the rapid-action hose coupling (13) and the outlet (7) of the line (6) is arranged on or near the wiper or applicator device(5).

## Revendications

1. Dispositif pour appliquer un agent fluide sur une surface, présentant :
- un réservoir (1) ventilable disposé au-dessus de la surface pour l'agent avec au moins une ouverture (2, 3),
- un appareil de mouillage ou d'application (5) disposé sur un manche (4),
- une conduite (6) pouvant être fermée et réglable au niveau de l'écoulement pour l'acheminement de l'agent du réservoir (1) à une sortie à ou sur l'appareil de mouillage ou d'application (5),
- un appareil de portage sur le dos avec des sangles de portage et de blocage (8) et une plaque de montage (9) placée dessous pour le réservoir (1),
- moyennant quoi le réservoir (1) présente sur l'extrémité inférieure une ouverture de sortie pouvant être refermée avec une tubulure de raccordement,
**caractérisé**
- **en ce que** l'acheminement de l'agent à partir du récipient (1) est réalisé par la force de gravité,
- **en ce que** le réservoir (1) présente un adaptateur en flexible (11) pouvant être branché sur la tubulure de raccordement de l'ouverture de sortie (2) avec un raccord rapide pour flexible (13) équipé d'un dispositif de protection de retour,
- **en ce que** l'adaptateur pour flexible (11) présente un élément de ventilation (17), qui est relié à un tuyau (18) guidé à l'extérieur du réservoir (1) par son emplacement supérieur, le tuyau dont l'extrémité supérieure ouverte sur l'atmosphère est protégée contre un écoulement par un élément à usage unique.

2. Dispositif selon la revendication 1,
**caractérisé en ce que**
la plaque de montage (9) présente un dispositif de raccord rapide pour le réservoir (1) et le réservoir (1) présente des éléments de couplage (14, 15) assortis au dispositif de raccord rapide de la plaque de montage.

3. Dispositif selon la revendication 1,
**caractérisé en ce que**
il est prévu un logement de fût métallique (16) qui présente des éléments de couplage (14, 15) adaptés au dispositif de couplage rapide de la plaque de montage (9).

4. Dispositif selon l'une quelconque des revendications précédentes,
**caractérisé en ce que**
l'adaptateur à flexible (11) présente un système de fermeture adapté à la tubulure de raccordement, par exemple une fermeture à vis ou à baïonnette.

5. Dispositif selon l'une quelconque des revendications précédentes,
**caractérisé en ce que**
il est prévu sur l'extrémité supérieure du réservoir (1) une ouverture de remplissage pouvant être refermée qui présente un couvercle de fermeture (19), et la forme et/ou la grandeur de l'orifice de remplissage est appropriée pour le versement de l'agent fluide sans entonnoir ou moyens auxiliaires similaires.

6. Dispositif selon l'une quelconque des revendications 2 à 5,
**caractérisé en ce que**
le système de raccord rapide présente un élément d'accrochage (20) et un élément de blocage (21) et **en ce que** les éléments de couplage (14, 15) du logement de fût métallique (16) ou du réservoir (1) présentent un élément à bride (14) adapté à l'élément d'accrochage (20) et des éléments d'emboîtement (15) adaptés aux éléments de blocage (21).

7. Dispositif selon l'une quelconque des revendications précédentes,
**caractérisé en ce que**
le réservoir (1) présente un repère de niveau de remplissage et un dispositif de raccordement séparé pour des cartouches de recharge ou d'autres réservoirs de dosage.

8. Dispositif selon la revendication 7,
**caractérisé en ce que**
le système de raccordement est disposé dans le couvercle de fermeture (19) de l'orifice de remplissage.

9. Dispositif selon l'une quelconque des revendications précédentes,
**caractérisé en ce que**
la sortie de la conduite (6) est disposée à une distance prédéfinie au-dessus de la surface.

10. Dispositif selon l'une quelconque des revendications précédentes,
**caractérisé en ce que**
une vanne de dosage (22) pour le réglage du débit est disposée entre le raccord rapide pour flexible (13) et la sortie (7) de la conduite (6) ou sur l'appareil de mouillage ou d'application (5).
